# EUROPÄISCHE PATENTSCHRIFT

(11) **EP 0 637 266 B1**
(45) Veröffentlichungstag und Bekanntmachung des Hinweises auf die Patenterteilung: **20.03.1996**
(21) Anmeldenummer: 93908816.7
(22) Anmeldetag: 22.04.1993
(51) Int. Cl.: B01L 3/02

(54) **PIPETTIERHILFE UND VERFAHREN ZU IHRER HERSTELLUNG**
PIPETTING AID AND PROCESS FOR ITS PRODUCTION
DISPOSITIF AUXILIAIRE DE PIPETAGE ET PROCEDE POUR SA FABRICATION

(30) Priorität: 24.04.1992 DE 4214634; 26.06.1992 DE 4221263
(43) Veröffentlichungstag der Anmeldung: 08.02.1995
(73) Patentinhaber: DEUTSCH & NEUMANN GmbH, D-10585 Berlin (DE)
(72) Erfinder: SACK, Helmut, D-1000 Berlin 20 (DE); BRESKAMP, Michael, D-1000 Berlin 20 (DE); EHINGER, Karl-Heinrich, D-7453 Burladingen (DE)
(74) Vertreter: Walter, Wolf-Jürgen
(86) Internationale Anmeldenummer: DE9300361
(87) Internationale Veröffentlichungsnummer: WO9322057

(56) Entgegenhaltungen:
- EP-A- 0 319 952
- DE-C- 897 930
- DE-U- 9 205 961
- FR-A- 1 591 142

## Beschreibung

Die Erfindung betrifft eine Pipettierhilfe zum Ansaugen und Entleeren von Flüssigkeiten bei Pipetten sowie ein Herstellungsverfahren dieser Pipettierhilfe.

Aus dem Stand der Technik sind ein Vielzahl von Pipetten bekannt, die über einen Kolbenmechanismus Flüssigkeiten ansaugen und wieder herausdrücken. Nur wenige technische Lösungen sind dagegen für Pipetten bekannt, die vielfach noch immer in Laboratorien als einfache, billige und leicht handhabbare Meßgeräte verwendet werden und bei denen das Ansaugen mit dem Mund oder einem entlüftbaren Gummiball (der Pipettierhilfe) erfolgt.

In der DE-A-2155239 wird ein Saugzylinder zum Ansaugen von Flüssigkeit bei Pipetten beschrieben, der das Ende der Pipette umgibt, ohne daß Ventile dafür vorgesehen sind. Eine praktische Umsetzung dieses Vorschlages ist nicht bekannt geworden.

Die DE-A-3016594 beschreibt eine rohrartige und formfeste Pipette mit Ansaughilfe, wobei die Ansaughilfe aus einem elastischen, ballonartigen Gefäßteil besteht, der eine Ansaugöffnung und eine Belüftungsöffnung hat, die einander gegenüber liegen. Der elastische und der formfeste Gefäßteil können miteinander verschmolzen sein und somit eine Pipette mit angesetztem Saugteil bilden. Die Verschlußelemente für den elastischen Gefäßteil sind nicht angegeben.

Das deutsche Gebrauchsmuster GM 8333458 schützt eine Pipettierhilfe für Kapillarpipetten, die aus einem balgartigen Kopf besteht und einem nachfolgenden Rohr zur Aufnahme eines Adapters für die Kapillarpipette. Öffnungen für den Lufteintritt und -austritt sind außer über die Pipettenspitze nicht vorgesehen.

Außerdem ist eine unter dem Namen "Peleusball" verwendete Pipettierhilfe bekannt (DE 897 930), die aus einem Gummimaterial besteht mit Ansaug- und Austrittsöffnung, die jeweils durch ein Kugelventil in Form einer im Luftdurchlaß angeordneten Glaskugel verschlossen ist. Nachteilig bei dieser Pipettierhilfe ist die schlechte Reinigungsmöglichkeit nach Eintritt von pipettierten Flüssigkeiten in Abschnitte des Gummimaterials und vor allem die Notwendigkeit, beim Zusammendrücken des Luftballes gleichzeitig mit den Fingern das entsprechende Ventil betätigen zu müssen und ebenso beim Ausdrücken von Resten aus der Pipette. Weiterhin nachteilig ist die Herstellung von wenigstens zwei Formteilen mit nachfolgender Verklebung (oder Vulkanisierung) des Materials.

Die Herstellung von derartigen Pipettierhilfen erfolgt meist im Spritzgußverfahren, wobei wegen der großen ballonartigen Verdickung des Zentralkörpers entweder die beiden separat spritzgegossenen Hälften später zusammengeklebt oder vulkanisiert werden oder ein einteiliger Formkörper über ein Treibmittel in einer Form ohne Kern erzeugt wird. Beim letztgenannten Verfahren wird eine sehr unregelmäßige Oberfläche des elastischen Materials erzeugt, die sich nur schlecht nach Eintritt pipettierter Flüssigkeiten reinigen läßt.

Der Erfindung liegt die Aufgabe zugrunde, unter Vereinfachung des Herstellungsverfahrens eine Pipettierhilfe zu entwickeln, die funktionssicher und leicht handhabbar ist und zugleich eine komplikationslose Reinigung des Innenbereiches erlaubt.

Diese Aufgabe wird erfindungsgemäß gelöst durch eine Pipettierhilfe zum Ansaugen von Flüssigkeiten, bestehend aus einem elastischen Hohlkörper mit einem größeren ballartigen Zentralkörper, an dem sich ein erstes rohrförmiges Ansatzstück und ein zweites rohrförmiges Ansatzstück, von dem winklig ein drittes rohrförmiges Ansatzstück abgeht, befindet, wobei in dem ersten rohrförmigen Ansatzstücke als erstes Verschlußelement ein leicht entfernbares Rückschlagventil angeordnet ist, das beim Zusammendrücken des ballartigen Zentralkörpes ohne zusätzliche Betätigung die komprimierte Luft aus dem Inneren des Hohlkörpers in die Außenatmosphäre hindurchläßt, aber nicht umgekehrt, und gleichzeitig das zweite und dritte Verschlußelement in den entsprechenden Ansatzstücken und für den Luftdurchtritt von innen nach außen im wesentlichen eine Sperrstellung einnehmen. Beim Komprimieren der Luft nimmt das Rückschlagventil also eine Durchgangsstellung ein, während es bei nur geringem Unterdruck im Zentralkörper eine Geschlossen-Stellung (oder Sperrstellung) hat.

Das Rückschlagventil ist ein zylindrischer Körper, bei dem wenigstens eine Zylinder-Grundfläche vollflächig verschlossen ist, und der zylindrische Körper hat in seinem zylindrischen Teil wenigstens eine geeignete Öffnung oder Vertiefung für den Luftdurchtritt zwischen Zylinderwand und innerer Wand des Ansatzstückes. Dabei hat der zylindrische Körper an der Außenseite des unteren zylindrischen Mantelteiles einen auskragenden, d.h. etwas hervorstehenden Absatz, der zur Innenseite des zylindrischen Mantelteiles abgeschrägt zuläuft.

Der Hohlkörper besteht vorzugsweise aus einem einzigen Stück eines gummi-elastischen Materials. Weiterhin bevorzugt ist, daß der Durchmesser des rohrförmigen ersten Ansatzstückes zum Durchmesser des ballartigen Zentralkörpers in einem Verhältnis von 1:2 bis 1:4, vorzugsweise 1:2,5 bis 1:3,5, insbesondere 1:3,0 bis 1:3,4 steht.

In einer ersten Ausführungsform ist das Rückschlagventil ein im wesentlichen starrer zylindrischer Körper, bei dem wenigstens eine Grundfläche vollflächig verschlossen ist und der auf der Außenseite des zylindrischen Mantelteiles, die der inneren Wand des Ansatzstückes zugewandt ist, eine oder mehrere Vertiefungen für den Luftdurchtritt hat. Durch seinen Sitz in dem elastischen ersten rohrförmigen Ansatzstück werden beim Komprimieren der Luft im Inneren des ballartigen Zentralkörpers eine oder mehrere Durchtrittsöffnungen zwischen Ventilkörper und der im übrigen Teil eng anliegenden elastischen Innenwand des Ansatzstückes freigegeben. Die genannten Vertiefungen können zum Beispiel als eine durchgehende ringförmige Nut im unteren Teil des Zylinders angeordnet sein, also etwa am Ansatz des ballartigen Zentralkörpers, wobei dieser Ansatz mit dem auskragenden Absatz des Zylinders zusammenwirkt.

In einer zweiten Ausführungsform ist das Rückschlagventil ein nichtelastischer zylindrischer Hohlkörper, dessen nach außen weisende obere Grundfläche auskragend deckelförmig verschlossen ist und der in seinem zylindrischen Mantelteil wenigstens eine, vorzugsweise zwei durchgehende Bohrung(en) aufweist und dessen Grundfläche in Richtung der kugelförmigen Erweiterung offen ist. Dabei befindet sich an der Außenseite des unteren zylindrischen Mantelteiles ein auskragender Absatz, der zur Innenseite des zylindrischen Mantelteiles konisch zuläuft.

Um ein bequemes Einsetzen und Entfernen des Ventils beider Ausführungsformen zu ermöglichen, sollte im Zusammenspiel zwischen Ventil und Innenseite des ersten Ansatzstückes stets eine geringe Toleranz von -0,3 mm vorhanden sein, d.h. ein genauer Preßsitz ist zu vermeiden. Das Ventil wird dadurch gehalten, daß unterhalb der auskragenden oberen Grundfläche seines zylindrischen Mantelteiles eine ringförmige runde Nut im zylindrischen Mantelteil ausgebildet ist, die sich im Eingriff befindet mit der am inneren oberen Rand des Ansatzstückes angeordneten ringförmigen runden Lippe.

Zum anderen wird das Ventil dadurch gehalten, daß der auskragende Absatz des Verschlußelementes in einem solchen Abstand von der Nut angeordnet ist, daß beim Eingriff der Lippe in die Nut die Ringfläche des Absatzes formschlüssig an dem Ansatzbereich des ballartigen Zentralkörpers anliegt. Dabei sollte der Ansatzbereich des Zentralkörpers einen Winkel von 90° zum ersten Ansatzstück aufweisen.

Die Bohrung für die zweite Ausführungsform in dem zylindrischen Mantelteil ist unterhalb der Nut, jedoch oberhalb des auskragenden Absatzes angeordnet, vorzugsweise in einem der Nut näheren Abschnitt des Verschlußelementes. Bevorzugt wird, daß der zylindrische Mantelteil zwei Bohrungen aufweist, die vorzugsweise einander gegenüber liegen.

Mit Hilfe dieses ersten Verschlußelementes in Form eines Rückschlagventiles ist in der entsprechenden Paßform innerhalb des ersten Ansatzstückes eine einwandfreie Abdichtung möglich, und es ist infolge beispielsweise des kragenförmig erweiterten oberen Teiles leicht herausziehbar.

Im Bereich der Einmündung des dritten Ansatzstückes in das zweite Ansatzstück ist eine geringvolumige Erweiterung des Ansatzstückes vorgesehen. Diese dient dazu, in der Pipette verbliebene Restflüssigkeiten vollständig herauszudrücken. Eine solche Erweiterung am Ende des dritten Ansatzstückes, wie beim Stand der Technik, ist damit nicht mehr erforderlich. Es entfällt dadurch auch die Notwendigkeit, zum Herausdrücken von Restflüssigkeiten gleichzeitig das im dritten Ansatzstück befindliche Verschlußelement zu betätigen und stellt somit eine weitere Verbesserung der Erfindung dar.

Das zweite und dritte Verschlußelement sollte jeweils eine Kugel sein, vorzugsweise eine Glaskugel. Ebenso ist es vorteilhaft, auf der Außenseite des zweiten und dritten Ansatzstückes in Höhe der jeweiligen Verschlußelemente kreisförmige, markierte und gegenüber dem runden rohrförmigen Ansatzstück erhabene Druckflächen anzuordnen.

Das gummi-elastische Material ist vorteilhaft ein gegenüber aggressiven Flüssigkeiten wie Säuren und Basen relativ inerter Stoff, der außerdem eine gute Dehnbarkeit und ausgezeichnete Elastizität bzw. Ermüdungsstabilität aufweist.

Bevorzugt wird erfindungsgemäß Naturkautschuk.

Die erfindungsgemäße Pipettierhilfe bietet durch die besondere Ausbildung des ersten rohrförmigen Ansatzstückes im Verhältnis zu dem ballartigen Zentralkörper und des im Ansatzstück angeordneten Verschlußelementes (Rückschlagventil) die Möglichkeit, das Ventil leicht herauszunehmen und damit den elastischen Hohlkörper in einfacher Weise von etwa eingedrungenen Flüssigkeiten oder Feststoffen (bei Suspensionen) zu reinigen. Ein weiterer Vorteil besteht darin, daß es infolge des eingesetzten Sicherheitsventils beim Zusammendrücken des ballartigen Zentralkörpers nicht mehr erforderlich ist, gleichzeitig mit dem Zusammendrücken auch das Ventil im ersten Ansatzstück zu betätigen, um die Luft in die Außenatmosphäre zu lassen.

Ein weiterer Vorteil wird bei dem nachfolgend beschriebenen Verfahren sichtbar. Das erfindungsgemäße Verfahren zur Herstellung einer Pipettierhilfe aus gummi-elastischem Material besteht darin, daß in eine zweiteilige geschlossene Form, in deren Inneren ein mehrteiliger Formenkern angeordnet ist, vorzugsweise ein dreiteiliger Formenkern, wobei der von der inneren Oberfläche der Außenform und der äußeren Oberfläche des Formenkerns gebildete Hohlraum einem Hohlkörper entspricht mit einem ballartigen Zentralkörper und einem ersten rohrförmigen Ansatzstück und einem auf der gegenüber liegenden Seite angeordneten zweiten rohrförmigen Ansatzstück, von dem winklig ein drittes rohrförmiges Ansatzstück abgeht, bei erhöhter Temperatur eine thermoplastische Formmasse in üblicher Weise in die Form eingebracht und vernetzt wird, und unmittelbar im Anschluß an die Entformung aus der zweiteiligen Form der Teil des Formenkerns für den ballartigen Zentralkörper durch Aufweitung des ersten rohrförmige Ansatzstückes des gummi-elastischen Hohlkörpers herausgezogen wird, und schließlich durch Einsetzen von drei entsprechenden Verschlußelementen in den drei Ansatzstücken die Pipettierhilfe komplettiert wird.

Vorzugsweise besteht der Hohlkörper aus einem einzigen Stück eines gummi-elastischen Materials, um zusätzliche Arbeitsgänge, die beim Zusammensetzen von mehrteiligen Hohlkörpern erforderlich sind, zu vermeiden.

Weiterhin ist es vorteilhaft, wenn der Durchmesser des rohrförmigen ersten Ansatzstückes zum Durchmesser des ballartigen Zentralkörpers in einem Verhältnis von 1:2 bis 1:4, vorzugsweise 1:2,5 bis 1:3,5, insbesondere 1:3,0 bis 1:3,4 steht. Dadurch wird eine problemlose Entformung des Formenkerns für den ballartigen Zentralkörper über das erste Ansatzstück möglich, das später das Sicherheitsventil aufnimmt.

Als Herstellungsverfahren eignet sich besonders das Spritzgießverfahren, das eine rationelle Fertigung des Gegenstandes der Erfindung ermöglicht. Die Temperaturen sind dabei von der Art der thermoplastischen Masse abhängig. Im allgemeinen liegt die Temperatur im Bereich von 80 °C bis 200 °C, vorzugsweise im Bereich von 100 bis 180 °C. Auch Druck und Verweilzeit in der Form sind den jeweiligen thermoplastischen Formmassen anzupassen und liegen im Bereich des bekannten Fachwissens. Daher ist es auch klar, daß andere Herstellungsverfahren wie beispielsweise das "transfer moulding"-Verfahren angewandt werden können.

Die Erfindung soll nachstehend durch Beispiele näher erläutert werden. In der dazugehörigen Zeichnung bedeuten
- Fig. 1 :: Schnittansicht des erfindungsgemäßen Hohlkörpers
- Fig. 2 :: Teilschnitt des Hohlkörpers
- Fig. 3 :: Detailschnitt des oberen Endes vom ersten Ansatzstück und vom Sicherheitsventil
- Fig. 4 :: Detailschnitt vom unteren Ende des Sicherheitsventils und vom Ansatzbereich des ballartigen Zentralkörpers
- Fig. 5 :: Schnittansicht des Rückschlagventiles in der ersten Ausführungsform.

### Beispiel 1

Die Pipettierhilfe zum Ansaugen von Flüssigkeiten besteht aus einem gummi-elastischen Hohlkörper 1 aus Naturkautschuk mit einem größeren ballartigen Zentralkörper 2, an dem sich ein erstes rohrförmiges Ansatzstück 3 und ein zweites rohrförmiges Ansatzstück 4 befindet. Von dem zweiten Ansatzstück geht rechtwinklig ein drittes rohrförmiges Ansatzstück 5 ab. In dem ersten rohrförmigen Ansatzstück 3 ist als erstes Verschlußelement 6 ein leicht entfernbares Sicherheitsventil angeordnet, das beim zusammendrücken des ballartigen Zentralkörpes 2 ohne zusätzliche Betätigung die komprimierte Luft aus dem Inneren des Hohlkörpers in die Außenatmosphäre hindurchläßt, aber nicht umgekehrt. Gleichzeitig nehmen bei einer solchen Betätigung das zweite und dritte Verschlußelement 7 und 8, die hier in Form von üblichen Glaskugeln eingesetzt sind, in den entsprechenden Ansatzstücken 4 und 5 für den Luftdurchtritt von innen nach außen im wesentlichen eine Sperrstellung ein. Das Sicherheitsventil ermöglicht durch diesen nur in einer Richtung vorgegebenen Durchtrittsweg, daß das im ballartigen Zentralkörper durch Zusammendrücken entstandene Vakuum nach Betätigen des Verschlußelementes 7 im zweiten Ansatzstück 4 genutzt wird zum Ansaugen von Luft bzw. Flüssigkeit über die an der Außenöffnung 23 des Ansatzstückes 4 angeschlossene Pipette.

Der Durchmesser des rohrförmigen ersten Ansatzstückes 3 steht zum Durchmesser des ballartigen Zentralkörpers 2 in einem Verhältnis von 1:3,2. In dem Ansatzstück 3 ist das erste Verschlußelement 6 als Sicherheitsventil angeordnet in Form eines nicht-elastischen zylindrischen Hohlkörpers, dessen nach außen weisende obere Grundfläche 11 auskragend deckelförmig verschlossen ist und der in seinem zylindrischen Mantelteil 12 wenigstens eine durchgehende Bohrung 13 aufweist und dessen nach innen der kugelförmigen Erweiterung zugewandte Grundfläche 17 offen ist. Gemäß Fig. 4 befindet sich an der Außenseite des unteren zylindrischen Mantelteiles 12 ein auskragender Absatz 14, der zur Innenseite 15 des zylindrischen Mantelteiles 12 konisch zuläuft. Durch diese konische Form wird das Einsetzen des Ventils erleichtert. Aus Fig. 4 ist auch der bevorzugte rechtwinklige Ansatzbereich des Zentralkörpers 2 und dessen Kontakt mit der Ringfläche des Absatzes 14 zu entnehmen.

Wie aus Fig. 3 hervorgeht, ist unterhalb der auskragenden oberen Grundfläche 11 in dem zylindrischen Mantelteil 12 des Verschlußelementes 6 eine ringförmige runde Nut 18 im zylindrischen Mantelteil 12 ausgebildet. Am inneren oberen Rand des Ansatzstückes 3 ist eine ringförmige runde Lippe 9 angeordnet, die sich im Eingriff mit der Nut 18 befindet.

Der auskragende Absatz 14 des Verschlußelementes 6 ist in einem solchen Abstand von der Nut 18 angeordnet, daß beim Eingriff der Lippe 9 in die Nut 18 die Ringfläche des Absatzes 14 formschlüssig an dem Ansatzbereich des ballartigen Zentralkörpers 2 anliegt.

In der Ausführungsform des Verschlußelementes 6 mit Bohrung ist die Bohrung 13 in dem zylindrischen Mantelteil 12 dicht unterhalb der Nut 18 angeordnet. Sie kann aus zwei Bohrungen auf den gegenüberliegenden Seiten bestehen.

In der ersten Ausführungsform ist das Verschlußelement 6 mit einer Nut 19 versehen. Beim Zusammendrücken des ballartigen Zentralkörpes 2 läßt dieses ohne zusätzliche Betätigung die komprimierte Luft aus dem Inneren des Hohlkörpers durch Aufweitung des Ansatzstückes 3 über die Nut 19 entlang der Außenwand des zylindrischen Mantelteiles 12 in die Außenatmosphäre hindurch, aber nicht umgekehrt.

Für nicht auf Auslauf geeichte Pipetten ist es erforderlich, die Restmenge an Flüssigkeit durch Nachdrücken von Luft über die Pipettierhilfe zu entfernen. Dafür ist im Bereich der Einmündung des dritten Ansatzstückes 5 in das zweite Ansatzstück 4 eine geringvolumige Erweiterung 10 des Ansatzstückes vorgesehen.

Gemäß Fig. 2 sind auf der Außenseite des zweiten und dritten Ansatzstückes 4,5 in Höhe der jeweiligen Verschlußelemente 7,8 kreisförmige, markierte und gegenüber dem runden rohrförmigen Ansatzstück erhabene Druckflächen 21, 22 angeordnet. Sie erleichtern die Betätigung der Verschlußlelemente 7 und 8.

### Beispiel 2

Das erfindungsgemäße Verfahren besteht darin, daß ein Material aus Naturkautschuk mittels des Spritzgußverfahrens in eine zweiteilige geschlossene Form eingespritzt wird, in deren Inneren ein dreiteiliger Formenkern angeordnet ist, bestehend aus dem Formenkern für das Ansatzstück 3 mit dem ballartigen Zentralkörper 2 und den beiden Formenkernen für das Ansatzstück 4 und das Ansatzstück 5. Die Temperatur beträgt dabei etwa 150-160 °C. Unmittelbar im Anschluß an die Entformung aus der zweiteiligen Form wird der Formenkern für den ballartigen Zentralkörper durch Aufweitung des Ansatzstückes 3 des einstückigen gummi-elastischen Hohlkörpers herausgezogen. Schließlich wird durch Einsetzen des Sicherheitsventils und der beiden Glaskugeln als Verschlußelemente in den drei Ansatzstücken die Pipettierhilfe komplettiert. Sie besteht aus nur einem einzigen Stück und kann ohne weitere Nacharbeit verwendet werden.

## Patentansprüche

1. Pipettierhilfe zum Ansaugen von Flüssigkeiten, bestehend aus einem elastischen Hohlkörper (1) mit einem größeren ballartigen Zentralkörper (2) und mit einem ersten rohrförmigen Ansatzstück (3) und einem zweiten rohrförmigen Ansatzstück (4), von dem winklig ein drittes rohrförmiges Ansatzstück (5) abgeht, dadurch gekennzeichnet, daß
(i) in dem ersten rohrförmigen Ansatzstück (3) als erstes Verschlußelement (6) ein leicht entfernbares Rückschlagventil angeordnet ist;
(ii) das Rückschlagventil so angeordnet ist, daß es beim Zusammendrücken des ballartigen Zentralkörpes (2) ohne zusätzliche Betätigung die komprimierte Luft aus dem Inneren des Hohlkörpers in die Außenatmosphäre hindurchläßt, aber nicht umgekehrt, wenn gleichzeitig das zweite und dritte Verschlußelement (7) und (8) in den entsprechenden Ansatzstücken (4) und (5) für den Luftdurchtritt von innen nach außen eine Sperrstellung einnehmen;
(iii) wobei das Rückschlagventil ein zylindrischer Körper ist, bei dem
(iv) wenigstens eine Zylinder-Grundfläche vollflächig verschlossen ist;
(v) der zylindrische Körper in seinem zylindrischen Teil wenigstens eine geeignete Öffnung oder Vertiefung für den Luftdurchtritt zwischen Zylinderwand und innerer Wand des Ansatzstückes (3) hat; und
(vi) wobei der zylindrische Körper an der Außenseite des unteren zylindrischen Mantelteiles einen auskragenden Absatz (14) hat, der zur Innenseite (15) des zylindrischen Mantelteiles (12) abgeschrägt zuläuft.

2. Pipettierhilfe nach Anspruch 1, dadurch gekennzeichnet, daß der Hohlkörper (1) aus einem einzigen Stück eines gummi-elastischen Materials besteht, insbesondere aus Naturkautschuk.

3. Pipettierhilfe nach Anspruch 1 oder 2, dadurch gekennzeichnet, daß der Durchmesser des rohrförmigen ersten Ansatzstückes (3) zum Durchmesser des ballartigen Zentralkörpers (2) in einem Verhältnis von 1:2 bis 1:4, vorzugsweise 1:2,5 bis 1:3,5, insbesondere 1:3,0 bis 1:3,4 steht.

4. Pipettierhilfe nach einem der Ansprüche 1 bis 3, dadurch gekennzeichnet, daß das Rückschlagventil ein im wesentlichen starrer zylindrischer Körper ist, bei dem wenigstens eine Grundfläche vollflächig verschlossen ist und der auf der Außenseite des zylindrischen Mantelteiles (12), die der inneren Wand des Ansatzstückes (3) zugewandt ist, eine oder mehrere Vertiefungen für den Luftdurchtritt aufweist, durch seinen Sitz in dem elastischen ersten rohrförmigen Ansatzstück (3) beim Komprimieren der Luft im Inneren des ballartigen Zentralkörpers (2) eine oder mehrere Durchtrittsöffnungen zwischen Ventilkörper und der im übrigen Teil eng anliegenden Innenwand des Ansatzstückes (3) freigibt.

5. Pipettierhilfe nach einem der Ansprüche 1 bis 3, dadurch gekennzeichnet, daß das erste Verschlußelement (6) ein nicht-elastischer zylindrischer Hohlkörper ist, dessen nach außen weisende obere Grundfläche (11) auskragend deckelförmig verschlossen ist und der in seinem zylindrischen Mantelteil (12) wenigstens eine durchgehende Bohrung (13) aufweist und dessen nach innen der kugelförmigen Erweiterung zugewandte Grundfläche (17) offen ist, wobei sich an der Außenseite des unteren zylindrischen Mantelteiles ein auskragender Absatz (14) befindet, der zur Innenseite (15) des zylindrischen Mantelteiles (12) konisch zuläuft.

6. Pipettierhilfe nach einem der Ansprüche 1 bis 5, dadurch gekennzeichnet, daß unterhalb der auskragenden oberen Grundfläche (11) in dem zylindrischen Mantelteil (12) des Verschlußelementes (6) eine ringförmige runde Nut (18) im zylindrischen Mantelteil (12) ausgebildet ist, die sich im Eingriff mit einer ringförmigen Lippe (9) befindet, die am inneren oberen Rand des Ansatzstückes (3) angeordnet ist.

7. Pipettierhilfe nach einem der Ansprüche 1 bis 6, dadurch gekennzeichnet, daß der auskragende Absatz (14) des Verschlußelementes (6) in einem solchen Abstand von der Nut (18) angeordnet ist, daß beim Eingriff der Lippe (9) in die Nut (18) die Ringfläche des Absatzes (14) formschlüssig an dem Ansatzbereich der kugelförmigen Erweiterung (2) anliegt.

8. Pipettierhilfe nach Anspruch 1, dadurch gekennzeichnet, daß im Bereich der Einmündung des dritten Ansatzstückes (5) in das zweite Ansatzstück (4) eine geringvolumige Erweiterung des Ansatzstückes vorgesehen ist.

9. Verfahren zur Herstellung einer Pipettierhilfe nach Anspruch 1 aus gummi-elastischem Material mittels des Spritzgußverfahrens, dadurch gekennzeichnet, daß in eine zweiteilige geschlossene Form, in deren Inneren ein Formenkern angeordnet ist, wobei der von der inneren Oberfläche der Außenform und der äußeren Oberfläche des Formenkerns gebildete Hohlraum einem Hohlkörper (1) entspricht mit einem ballartigen Zentralkörper (2) und einem ersten rohrförmigen Ansatzstück (3) und einem etwa auf der gegenüberliegenden Seite angeordneten zweiten rohrförmigen Ansatzstück (4), von dem winklig ein drittes rohrförmiges Ansatzstück (5) abgeht, bei erhöhter Temperatur eine thermoplastische Formmasse in üblicher Weise in die Form eingespritzt wird und nach Abkühlung unmittelbar im Anschluß an die Entformung aus der zweiteiligen Form der Formenkern durch Aufweitung des Ansatzstückes (3) des einstückigen gummi-elastischen Hohlkörpers herausgezogen wird, und schließlich durch Einsetzen von drei entsprechenden Verschlußelementen in den drei Ansatzstücken die Pipettierhilfe komplettiert wird, wobei der Durchmesser des rohrförmigen ersten Ansatzstückes (3) zum Durchmesser des ballartigen Zentralkörpers (2) in einem Verhältnis von 1:2 bis 1:4, vorzugsweise 1:2,5 bis 1:3,5, insbesondere 1:3,0 bis 1:3,4 steht.

10. Verfahren nach Anspruch 9, dadurch gekennzeichnet, daß der Hohlkörper (1) aus einem einzigen Stück eines gummi-elastischen Materials besteht, vorzugsweise aus Naturkautschuk.

## Claims

1. A pipetting aid for exerting suction on liquids, comprising an elastic hollow body (1) with a larger ball-like central body (2) and with a first tubular attachment (3) and a second tubular attachment (4) from which second tubular attachment (4) a third tubular attachment (5) leaves at an angle, characterized in that
(i) in the first tubular attachment (3), an easily removable check valve is disposed as a first closure component (6);
(ii) the check valve is disposed such that when the ball-like central body (2) is squeezed, it allows, without further actuation, the compressed air from inside the hollow body into the outer atmosphere but not vice versa, when at the same time the second and third closure component (7) and (8) in the corresponding attachments (4) and (5) adopt a position which prevents air from passing from the inside to the outside;
(iii) the check valve is a cylindrical body in which
(iv) at least one cylinder base area is closed over its entire area;
(v) the cylindrical body has at least one opening or cavity in its cylindrical part suitable for the passage of air between the cylinder wall and inner wall of the attachment (3); and
(vi) the cylindrical body has a projecting shoulder (14) on the outer side of the lower cylindrical jacket, said shoulder running obliquely towards the inner side (15) of the cylindrical jacket (12).

2. A pipetting aid according to claim 1, characterized in that the hollow body (1) consists of a single piece of a rubber-elastic material, particularly made of natural rubber.

3. A pipetting aid according to claim 1 or 2, characterized in that the diameter of the tubular first attachment (3) is in a ratio of 1:2 to 1:4, preferably 1:2.5 to 1:3.5, particularly 1:3.0 to 1:3.4 to the diameter of the ball-like central body (2).

4. A pipetting aid according to one of claims 1 to 3, characterized in that the check valve is a substantially rigid cylindrical body in which at least one base area is closed over its entire area and which comprises one or several cavities for the passage of air on the outer side of the cylindrical jacket (12), the outer side being towards the inner wall of the attachment (3), that through its seat in the elastic first tubular attachment (3), when the air is compressed inside the ball-like central body (2), the said valve creates one or several passages between the valve body and the inner wall of the attachment (3) which inner wall fits closely in the remaining part.

5. A pipetting aid according to one of claims 1 to 3, characterized in that the first closure component (6) is a non-elastic cylindrical hollow body, the outward pointing upper base area (11) of which is a closed projecting lid and the hollow body comprising, in its cylindrical jacket (12), at least one continuous bore (13) and the base area (17) of said hollow body being open, inside towards the ball-shaped enlargement, a projecting shoulder (14) being located at the outer side of the lower cylindrical jacket, said shoulder running conically to the inner side (15) of the cylindrical jacket (12).

6. A pipetting aid according to one of claims 1 to 5, characterized in that underneath the projecting upper base area (11) in the cylindrical jacket (12) of the closure component (6), an annular round groove (18) is formed in the cylindrical jacket (12) which contacts an annular lip (9) said lip being disposed at the inner upper edge of the attachment (3).

7. A pipetting aid according to one of claims 1 to 6, characterized in that the projecting shoulder (14) of the closure component (6) is disposed at a distance from the groove (18), such that when the lip (9) contacts the groove (18), the annular surface of the shoulder (14) rests positively at the attachment area of the spherical enlargement (2).

8. A pipetting aid according to claim 1, characterized in that a low-volume enlargement of the attachment is provided in the area where the third attachment (5) runs into the second attachment (4).

9. Process for the production of a pipetting aid made of a rubber-elastic material by means of the injection moulding process, characterized in that a thermoplastic moulding material is injected into a two-piece, closed mould in the conventional manner at a high temperature, a moulding core being disposed inside the mould, the hollow chamber formed by the inner surface of the outer mould and the outer surface of the moulding core corresponding to a hollow body (1) with a ball-like central body (2) and a first tubular attachment (3) and a second tubular attachment (4) disposed for instance on the opposite side, from which second tubular attachment (4) a third tubular attachment (5) leaves at an angle, and after the material has cooled, the moulding core, immediately following the removal from the two-piece mould, is removed by enlarging the attachment (3) of the single-piece rubber-elastic hollow body, and the pipetting aid is then completed by inserting three corresponding closure components in the three attachments, the diameter of the tubular first attachment (3) being in a ratio of 1:2 to 1:4, preferably 1:2.5 to 1:3.5, particularly 1:3.0 to 1:3.4 to the diameter of the ball-like central body (2).

10. Process according to claim 9, characterized in that the hollow body (1) consists of a single piece of a rubber-elastic material, preferably natural rubber.

## Revendications

1. Dispositif auxiliaire pour pipette, servant à aspirer des liquides, comprenant un corps creux élastique (1) possédant un corps central (2) relativement grand, semblable à une balle (ballonnet), un premier appendice tubulaire (3) et un deuxième appendice tubulaire (4) d'où s'étend sous un angle un troisième appendice tubulaire (5), caractérisé en ce que
(i) une soupape antiretour facile à enlever est disposée comme premier élément obturateur (6) dans le premier appendice tubulaire (3);
(ii) la soupape antiretour est disposée de manière qu'à la compression du corps central (2) semblable à une balle, elle laisse passer, sans que cela demande une manoeuvre supplémentaire, l'air comprimé de l'intérieur du corps creux à l'atmosphère extérieure, mais non pas en sens inverse, lorsque le deuxième (7) et le troisième élément obturateur (8) dans les appendices (4 et 5) correspondants prennent simultanément une position d'arrêt pour le passage de l'air de l'intérieur vers l'extérieur;
(iii) la soupape antiretour est une pièce cylindrique dont
(iv) au moins une base est fermée sur toute la surface;
(v) cette pièce cylindrique présente au moins une ouverture ou un creux approprié dans sa partie cylindrique pour le passage de l'air entre la paroi cylindrique et la paroi intérieure de l'appendice (3); et
(vi) la pièce cylindrique possède sur le côté extérieur de la partie inférieure de sa paroi cylindrique un épaulement saillant (14) qui se rétrécit en biseau vers le côté intérieur (15) de la paroi cylindrique (12).

2. Dispositif auxiliaire pour pipette selon la revendication 1, caractérisé en ce que le corps creux (1) est réalisé d'un seul tenant d'un matériau doué d'élasticité caoutchoutique, en particulier de caoutchouc naturel.

3. Dispositif auxiliaire pour pipette selon la revendication 1 ou 2, caractérisé en ce que le rapport du diamètre du premier appendice tubulaire (3) au diamètre du corps central (2) semblable à une balle est de 1:2 à 1:4, de préférence de 1:2,5 à 1:3,5 et en particulier de 1:3,0 à 1:3,4.

4. Dispositif auxiliaire pour pipette selon une des revendications 1 à 3, caractérisé en ce que la soupape antiretour est une pièce cylindrique essentiellement rigide dont au moins une base est fermée sur toute sa surface et dont le côté extérieur de la paroi cylindrique (12), dirigé vers la paroi intérieure de l'appendice (3), présente un ou plusieurs creux pour le passage d'air, la disposition de cette pièce cylindrique dans le premier appendice tubulaire élastique (3) étant telle que lorsque de l'air est comprimé à l'intérieur du corps central (2) semblable à une balle, une ou plusieurs ouvertures de passage est ou sont créée(s) entre le corps de soupape et la paroi intérieure de l'appendice (3), appliquée par ailleurs intimement contre la soupape.

5. Dispositif auxiliaire pour pipette selon une des revendications 1 à 3, caractérisé en ce que le premier élément obturateur (6) est un corps creux cylindrique, non élastique, dont la base supérieure (11), dirigée vers l'extérieur, est fermée comme par un couvercle à bord saillant, dont la paroi cylindrique (12) présente au moins un perçage traversant (13) et dont la base (17), dirigée vers l'intérieur de l'élargissement sphérique, est ouverte, le côté extérieur de la partie inférieure de la paroi cylindrique présentant un épaulement saillant (14) qui se rétrécit coniquement vers le côté intérieur (15) de la paroi cylindrique (12).

6. Dispositif auxiliaire pour pipette selon une des revendications 1 à 5, caractérisé en ce que la paroi cylindrique (12) de l'élément obturateur (6) présente, sous la base supérieure (11) saillante, une gorge annulaire (18) de section circulaire, dans laquelle est engagée une lèvre annulaire (9) formée sur le côté intérieur du bord supérieur de l'appendice (3).

7. Dispositif auxiliaire pour pipette selon une des revendications 1 à 6, caractérisé en ce que l'épaulement saillant (14) de l'élément obturateur (6) est placé à une telle distance de la gorge (18) que lorsque la lèvre (9) est engagée dans cette gorge, la face annulaire de l'épaulement (14) s'applique à complémentarité de formes contre la zone de jonction de l'élargissement sphérique (2).

8. Dispositif auxiliaire pour pipette selon la revendication 1, caractérisé en ce qu'un élargissement de faible volume est prévu dans le deuxième appendice (4) à l'endroit où le troisième appendice (5) débouche en lui.

9. Procédé de fabrication d'un dispositif auxiliaire pour pipette selon la revendication 1 en matériau doué d'élasticité caoutchoutique par le procédé de moulage par injection, caractérisé en ce que l'on injecte de manière habituelle une masse de moulage thermoplastique à température accrue dans un moule fermé en deux parties, à l'intérieur duquel est placé un noyau, l'empreinte formée par la surface intérieure du moule extérieur et la surface extérieure du noyau correspondant à un corps creux (1) possédant un corps central (2) semblable à une balle, un premier appendice tubulaire (3) et un deuxième appendice tubulaire (4) disposé à peu près sur le côté opposé et d'où s'étend sous un angle un troisième appendice tubulaire (5), et, après refroidissement, immédiatement à la suite du démoulage du corps creux du moule en deux parties, on extrait le noyau par élargissement du premier appendice (3) du corps creux d'un seul tenant en matériau doué d'élasticité caoutchoutique, et on complète enfin le dispositif auxiliaire pour pipette par la mise en place de trois éléments obturateurs correspondants dans les trois appendices, le rapport du diamètre du premier appendice tubulaire (3) au diamètre du corps central (2) semblable à une balle étant de 1:2 à 1:4, de préférence de 1:2,5 à 1:3,5 et en particulier de 1:3,0 à 1:3,4.

10. Procédé selon la revendication 9, caractérisé en ce que le corps creux (1) est réalisé d'un seul tenant d'un matériau doué d'élasticité caoutchoutique, de préférence de caoutchouc naturel.
